# EUROPÄISCHE PATENTSCHRIFT

(11) **EP 0 778 393 B1**
(45) Veröffentlichungstag und Bekanntmachung des Hinweises auf die Patenterteilung: **25.09.2002**
(21) Anmeldenummer: 96250281.1
(22) Anmeldetag: 05.12.1996
(51) Int. Cl.: E21B 37/08

(54) **Verfahren und Vorrichtung zur Erhaltung der Leistungsfähigkeit neuer Brunnen sowie zur Reinigung und Regenerierung bestehender Brunnen mittels Ultraschall**
Method and apparatus for maintaining the performance of new water wells and for cleaning and regeneration of excisting water wells by means of ultrasound
Procédé et dispositif pour la maintenance de la performance d'un puits à eau ainsi que pour le nettoyage et la régénération de puits existants par moyen d'ultrason

(30) Priorität: 07.12.1995 DE 19547264
(43) Veröffentlichungstag der Anmeldung: 11.06.1997
(73) Patentinhaber: DÄHNE Brunnenbau Velten GmbH, 16727 Velten (DE)
(72) Erfinder: Geisen, Gerhard, 13503 Berlin (DE); Jacobs, Klaus, Prof. Dr., 12559 Berlin (DE); Bartetzko, Andreas, 12209 Berlin (DE)
(74) Vertreter: Wablat, Wolfgang, Dr.Dr.

(56) Entgegenhaltungen:
- EP-A- 0 733 779
- WO-A-91/12409
- DE-A- 4 037 899
- DE-U- 29 518 229

## Beschreibung

Die vorliegende Erfindung betrifft ein Verfahren und eine Vorrichtung zur Erhaltung der Leistungsfähigkeit neuer Brunnen sowie zur Reinigung und Regenerierung bestehender Brunnen, insbesondere von Bohrbrunnen.

Die gegenwärtig verbreitetste Brunnenform ist der Bohrbrunnen, wobei vertikale und horizontale Bohrbrunnen unterschieden werden. Der vertikale Bohrbrunnen besteht im Prinzip aus einem Rohrstrang, der nach Abteufen einer Bohrung in das Bohrloch eingesetzt wird. Der Rohrstrang weist in Höhe der wasserführenden Schichten Eintrittsöffnungen bzw. Filterrohre zum Durchtritt des Wassers auf. Um feinen Sand des anstehenden Bodens von den Eintrittsöffnungen fernzuhalten, muß der Brunnen mit einem so großen Bohrlochdurchmesser hergestellt werden, daß zwischen Filterrohr und Bohrloch eine ausreichende Schüttung aus gesiebtem und gewaschenen Filterkies eingebracht werden kann.

Eine im Brunnenbau gefürchtete Erscheinung ist die sogenannte Verockerung von Brunnenfiltern, die zu einem erheblichen Leistungsverlust bei dem betreffenden Brunnen führen kann. Ursache der Verockerung sind Wasserspiegelschwankungen im Bereich des Filterrohres infolge Wasserförderung, welche dazu führen, daß Fe²⁺-Ionen im Haftwasser der Filter durch die nachgesogene sauerstoffhaltige Bodenluft zu Fe³⁺-Ionen oxidiert werden, die als schwer lösliche Fe³⁺-Hydroxide ausfallen und infolge ständiger Wiederholung dieses Vorganges die Fließwege im Filterkies sowie die Eintrittsöffnungen im Filterrohr allmählich verschließen. Die Verockerung erfolgt unabhängig vom Filtermaterial und kann im allgemeinen nur dadurch vermieden werden, daß der Wasserspiegel im Brunnen stets oberhalb der Oberkante des Filterrohres gehalten wird. Dies ist im praktischen Betrieb jedoch kaum möglich.

Darüber hinaus kann eine Verockerung auch durch Eisenbakterien bedingt sein, welche bei ihrer stoffwechseltätigkeit zweiwertiges Eisen in dreiwertiges umwandeln. Auf diese Weise kommt es ebenfalls zur Bildung schwerlöslichen Hydroxids.

Durch Zugabe von Säuren, etwa von Salzsäure, könnte versucht werden, die Ockerablagerungen aufzulösen. Diese Vorgehensweise ist aber infolge der damit verbundenen Umweltgefährdung und der korrosiven Wirkung der Säuren kaum ernsthaft diskutierbar und in-situ wohl auch kaum technisch realisierbar.

Aus der WO-A-91/12406 ist bereits ein Verfahren zur Reinigung und Regenerierung von Brunnen und insbesondere zur Beseitigung von Inkrustierungen in Form von Verockerungen und/oder Versinterungen bekannt, bei dem das Brunnenrohr und eine dieses umgebende Kiesschüttung mit Ultraschall beaufschlagt werden, um die Inkrustierungen zu lösen und mit dem Wasser abzusaugen.

Der vorliegenden Erfindung liegt daher die Aufgabe zugrunde, ein Verfahren und eine Vorrichtung zur Erhaltung der Leistungsfähigkeit neuer Brunnen sowie zur Reinigung und Regenerierung bestehender Brunnen mit Ultraschall anzugeben bzw. so auszubilden, daß eine effektive und kostengünstige Reinigung des Brunnens gewährleistet ist.

Erfindungsgemäß wird die Aufgabe mit einem Verfahren gemäß den Merkmalen des Patentanspruches 1 gelöst.

Der Grundgedanke der Erfindung besteht mit anderen Worten darin, daß jeweils ein abgegrenzter Abschnitt des Brunnenfilters und des sich an diesen anschließenden Filterkiesbereiches im stationären Zustand des Ultraschallgebers solange mit Ultraschall beaufschlagt wird, bis in dem abgesaugten Medium durch Messungen eine Reinigungswirkung nachgewiesen ist.

Eine vorteilhafte Ausgestaltung des erfindungsgemäßen Verfahrens sieht vor, daß in dem betreffenden Brunnen Packer zur Abgrenzung eines Reinigungsbereiches eingesetzt werden, zwischen denen ein Tauchschwinger angeordnet wird. Der Reinigungsprozeß ist somit auf einen definierten, abgeschlossenen Raum konzentriert, wodurch die Reinigungsleistung gesteigert wird.

Eine andere vorteilhafte Ausgestaltung besteht darin, daß das mittels der Pumpe abgeförderte, die abgelösten Partikel enthaltende Brunnenwasser einer Meßeinrichtung zugeführt wird, in der physikalische und/oder chemische Kenngrößen zur Ermittlung des Reinigungserfolges gemessen werden. Auf diese Weise kann im Interesse einer schnellen Gesamtreinigung festgestellt werden, wann die Reinigung in einem vorgegebenen Brunnenbereich abgeschlossen ist und der Reinigungsvorgang in benachbarten Bereichen fortgesetzt werden kann.

Die erfindungsgemäße Vorrichtung besteht im wesentlichen aus einem Ultraschallschwingungen emittierenden Tauchschwinger, einer Einrichtung zum Positionieren des Tauchschwingers innerhalb des Brunnens und einer die abgelösten Partikel abführenden Pumpe.

Vorteilhafte Ausgestaltungen der erfindungsgemäßen Lösung sind in den Unteransprüchen gekennzeichnet.

Im folgenden wird die Erfindung anhand eines in der Zeichnung dargestellten Ausführungsbeispiels näher erläutert.

Es zeigen:
- Fig. 1: eine schematische Darstellung einer erfindungsgemäßen Vorrichtung innerhalb eines zu reinigenden Brunnens;
- Fig. 2: eine schematische Seitenansicht eines teilweise aufgeschnitten dargestellten Tauchschwingers mit mehreren Schwinggebern; und
- Fig. 3: eine Draufsicht auf den Tauchschwinger gemäß Figur 2 ohne obere Abdeckung.

Die in Figur 1 dargestellte Vorrichtung umfaßt einen Tauchschwinger 3, der über ein Versorgungskabel 2 mit einem außerhalb des Brunnens 4 angeordneten Generator 1 verbunden ist. Der Tauchschwinger 3 ist im Brunnen 4 im oberen Bereich der Filterstrecke angeordnet. Oberhalb und unterhalb des Tauchschwingers 3 sind Packer 5 angeordnet, welche innerhalb der Wassersäule des Brunnens einen bestimmten Arbeitsbereich des Tauchschwingers 3 abgrenzen.

Der Tauchschwinger 3 ist über ein Seil 6 mit einer regelbaren Unterwassermotorpumpe 7 verbunden, die im oberen Packer 5 angeordnet ist. Von der Pumpe 7 führt eine Rohrleitung 8 aus dem Brunnen 4 zu einer Meßeinrichtung 9, in der das abgepumpte Wasser mittels Elektroden 10 sowie organoleptisch kontinuierlich gemessen und auf diese Weise der Reinigungserfolg ermittelt werden kann. Beispielsweise können mit der Meßeinrichtung 9 der pH-Wert, die Trübung und/oder andere Parameter des abgepumpten Wassers erfaßt werden, die von der Konzentration der abgelösten Ockerpartikel im Wasser abhängen und eine Aussage über die Reinigungsleistung und/oder den Reinigungserfolg gestatten.

Die Beschallung des Brunnenfilters erfolgt im wesentlichen horizontal und wirkt sowohl auf das Filterrohr als auch auf den dahinterliegenden Filterkies- und Bodenbereich 11. Um die abgelösten Ockerpartikel sofort aus dem Reinigungsbereich zu entfernen, wird das Wasser oberhalb des Tauchschwingers 3 durch die Pumpe 7 kontinuierlich abgesaugt. Die Pumpe 7 wird dabei zweckmäßigerweise so gesteuert, daß der Tauchschwinger 3 stets von Wasser umgeben ist.

Wenn die Reinigung eines in Höhe des Tauchschwingers 3 liegenden Filterbereiches abgeschlossen ist, wird der Tauchschwinger 3 um ein seiner Höhe entsprechendes Maß mit einer (nicht dargestellten) Hebevorrichtung abgesenkt und der Reinigungsvorgang für den nächsten Bereich durchgeführt. Dies wird solange wiederholt, bis das untere Ende der Filterstrecke erreicht ist. Das positionsgenaue Absenken bzw. Anheben des Tauchschwingers kann vorzugsweise mit einem Seil- oder Kettenhebezeug erfolgen.

Um eine hohe Reinigungsleistung zu erzielen, ist es zweckmäßig, einen Tauchschwinger 3 mit mehreren Schwinggebern 12 einzusetzen. Der in den Figuren 2 und 3 dargestellte Tauchschwinger 3 weist einen polygonal ausgebildeten Außenmantel 13 auf und ist mit insgesamt zwanzig sternförmig ausgerichteten Schwinggebern 12 ausgerüstet, so daß eine intensive Beschallung des betreffenden Filterstreckenabschnittes erzielt wird. Der dargestellte Tauchschwinger 3 leistet rund 1200 Watt.

Der Durchmesser des Tauchschwingers 3 ist in bezug auf das Brunnenrohr so gewählt, daß der Abstand zur Rohrwandung möglichst gering ist, aber immer noch ein ausreichender Spielraum vorhanden ist.

Mit der erfindungsgemäßen Vorrichtung können verkrustete und/oder verstopfte Brunnenfilter nicht nur gereinigt, sondern Ablagerungen, die zu Leistungsverlusten bei Brunnen führen, auch präventiv verhindert werden.

Die Erfindung beschränkt sich in ihrer Ausführung nicht auf das vorstehend angegebene Ausführungsbeispiel. Vielmehr ist eine Anzahl von Varianten denkbar, die von der dargestellten Lösung auch bei grundsätzlich anders gearteten Ausführungen Gebrauch machen.

### Bezugszeichenliste

- 1: Ultraschallgenerator
- 2: Versorgungskabel
- 3: Tauchschwinger
- 4: Brunnen
- 5: Packer
- 6: Seil
- 7: Pumpe
- 8: Rohrleitung
- 9: Meßeinrichtung
- 10: Elektroden
- 11: Filterkies- und Bodenbereich
- 12: Schwinggeber
- 13: Außenmantel

## Patentansprüche

1. Verfahren zur Erhaltung der Leistungsfähigkeit neuer Brunnen sowie zur Reinigung und Regenerierung bestehender Brunnen, bei dem der Brunnenfilter mit von einem Ultraschallgeber ausgehenden Ultraschallschwingungen beaufschlagt und das mit abgelösten Partikeln angereicherte Wasser abgesaugt wird, **dadurch gekennzeichnet, daß** der Brunnenfilter und der sich daran anschließende Filterkiesbereich bis zum Erreichen eines durch Messungen in dem abgesaugten Medium nachgewiesenen Reinigungseffekts ohne mechanische oder hydromechanische Einwirkung im stationären Zustand des Ultraschallgebers jeweils abschnittsweise mit Ultraschall beaufschlagt wird.

2. Verfahren nach Anspruch 1, **dadurch gekennzeichnet, daß** das Absaugen des Wasser während der Ultraschallbehandlung kontinuierlich erfolgt und so gesteuert wird, daß der Ultraschallgeber stets von Wasser umgeben ist.

3. Verfahren nach Anspruch 1 oder 2, **dadurch gekennzeichnet, daß** bei den zur Bestimmung des Reinigungseffekts vorgenommenen Messungen physikalische und/oder chemische Kenngrößen ermittelt werden.

4. Verfahren nach Anspruch 3, **dadurch gekennzeichnet, daß** der Reinigungserfolg durch Messung der Wassertrübung und/oder des pH-Werts ermittelt wird.

5. Verfahren nach Anspruch 4, **dadurch gekennzeichnet, daß** der Reinigungserfolg organoleptisch ermittelt wird.

6. Vorrichtung zur Durchführung des Verfahrens nach Anspruch 1, mit einem zwischen zwei innerhalb des Brunnenfilters höhenverstellbaren Packern angeordneten Ultraschallgeber und einer Pumpe zum Absaugen des mit Partikeln angereicherten Brunnenwassers, **dadurch gekennzeichnet, daß** die Pumpe (7) unmittelbar in den oberen Packer (5) integriert und über eine Rohrleitung (8) mit einer Meßeinrichtung (9) zur Feststellung physikalischer und/oder chemischer Kenngrößen verbunden ist.

7. Vorrichtung nach Anspruch 5, **dadurch gekennzeichnet, daß** die Pumpe (7) zur Gewährleistung des ständigen Eintauchens des Ultraschallgebers in das Brunnenwasser in ihrer Förderleistung steuerbar ist.

8. Vorrichtung nach Anspruch 5 oder 6, **dadurch gekennzeichnet, daß** der Ultraschallgeber ein an den oberen Packer (5) angehängter Tauchschwinger (3) ist.

9. Vorrichtung nach Anspruch 7, **dadurch gekennzeichnet, daß** der Tauchschwinger (3) zur Erzielung einer intensiven Beschallung in dem jeweiligen Filterstreckenabschnitt aus einer Mehrzahl an einem polygonal ausgebildeten Außenmantel angeordneter Schwinggeber (12) gebildet ist.

10. Vorrichtung nach einem der Ansprüche 5 bis 8, **dadurch gekennzeichnet, daß** zur Positionierung des aus den Packern (5) samt Schwinggeber (3) und Pumpe (7) gebildeten Reinigungsgerätes in dem zu reinigenden Filterstreckenabschnitt ein Seil- oder Kettenhebezeug vorgesehen ist.

## Claims

1. A method for maintaining the capacity of new wells and for cleaning and regenerating existing wells wherein ultrasound waves from an ultrasonic generator are applied to the well filters and the water enriched with filtered out particles is siphoned off, **characterized in that** ultrasound is applied to the well filter and the subsequent filter gravel area on a section-by-section basis until the cleaning effect as detected by measurements in the exhausted medium is achieved without any mechanical or hydromechanical action by the ultrasonic generator.

2. The method according to claim 1, **characterized in that** the water is continuously siphoned off during the ultrasound treatment and controlled in such a way that the ultrasonic generator is immersed in water at all times.

3. The method according to claims 1 or 2, **characterized in that** physical and/or chemical parameters are measured to determine the cleaning effect.

4. The method according to claim 4, **characterized in that** the cleaning efficiency is determined by measuring the water turbidity and/or the pH value.

5. The method according to claim 4, **characterized in that** the cleaning efficiency is determined organoleptically.

6. An apparatus for carrying out the method according to claim 1 comprising an ultrasonic generator placed between two height-adjustable packers inside the well filter and a pump for siphoning off the well water enriched with particles, **characterized in that** the pump (7) is directly integrated into the upper packer (5) and is connected via a pipe (8) with a measuring system (9) for determining physical and/or chemical parameters.

7. The apparatus according to claim 5, **characterized in that** the lift of the pump (7) can be controlled to ensure permanent immersion of the ultrasonic generator in the well water.

8. The apparatus according to claims 5 or 6, **characterized in that** the ultrasonic generator is an immersible transducer (3) attached to the upper packer (5).

9. The apparatus according to claim 7, **characterized in that** the immersible transducer (3) is formed by a multitude of ultrasonic generators (12) placed onto a polygonal outer shell to achieve an intense exposure to ultrasonic waves in the respective section of the filtering path.

10. The apparatus according to claims 5 through 8, **characterized in that** a rope or chain-type lifting device is provided for positioning the cleaning unit consisting of the packers (5) with transducer (3) and pump (7) in the section of the filtering path that is to be cleaned.

## Revendications

1. Procédé pour maintenir les performances de puits neufs ainsi que pour nettoyer et régénérer des puits existants, dans lequel on attaque le filtre du puits par des vibrations ultrasonores émanant d'un générateur d'ultrasons et on aspire l'eau enrichie en particules détachées, **caractérisé en ce que** le filtre du puits et la zone de gravier de filtration qui s'y raccorde sont attaqués chacun par tronçons par des ultrasons jusqu'à atteindre un effet de nettoyage attesté par des mesures dans le fluide aspiré, sans action mécanique ou hydromécanique et dans l'état stationnaire du générateur d'ultrasons.

2. Procédé selon la revendication 1, **caractérisé en ce que** l'aspiration de l'eau pendant le traitement aux ultrasons s'effectue en continu et est commandée de telle sorte que le générateur d'ultrasons est en permanence entouré par de l'eau.

3. Procédé selon l'une ou l'autre des revendications 1 et 2, **caractérisé en ce que** lors des mesures effectuées pour déterminer l'effet de nettoyage, on détermine des grandeurs caractéristiques physiques et/ou chimiques.

4. Procédé selon la revendication 3, **caractérisé en ce que** le succès du nettoyage est déterminé par mesure de la turbidité de l'eau et/ou de la valeur du pH.

5. Procédé selon la revendication 4, **caractérisé en ce que** le succès du nettoyage est déterminé par voie organoleptique.

6. Dispositif pour mettre en oeuvre le procédé selon la revendication 1, comportant un générateur d'ultrasons agencé entre deux garnitures d'étanchéité réglables en hauteur à l'intérieur du filtre de puits et comportant une pompe pour aspirer l'eau de puits enrichie en particules, **caractérisé en ce que** la pompe (7) est intégrée directement dans la garniture d'étanchéité supérieure (5) et est reliée via une conduite tubulaire (8) à un dispositif de mesure (9) pour constater des grandeurs caractéristiques physiques et/ou chimiques.

7. Dispositif selon la revendication 5, **caractérisé en ce que** la pompe (7) peut être commandée vis-à-vis de sa puissance de refoulement pour assurer une immersion permanente du générateur d'ultrasons dans l'eau du puits.

8. Dispositif selon l'une ou l'autre des revendications 5 et 6, **caractérisé en ce que** le générateur d'ultrasons est un oscillateur immergé (3) accroché sur la garniture d'étanchéité supérieure.

9. Dispositif selon la revendication 7, **caractérisé en ce que** pour obtenir un traitement intense aux ultrasons dans le tronçon de filtre respectif, l'oscillateur immergé (3) est formé par une pluralité de générateurs de vibrations (12) agencés sur une enveloppe extérieure réalisée polygonale.

10. Dispositif selon l'une des revendications 5 à 8, **caractérisé en ce que** pour positionner l'appareil de nettoyage formé par les garnitures d'étanchéité (5), y compris les générateurs de vibrations (3) et la pompe (7), un appareil de levage à câble ou à chaîne est prévu dans le tronçon de filtre à nettoyer.
